# DEMANDE DE BREVET EUROPEEN

(11) **EP 1 705 295 A2**
(43) Date de publication de la demande: **27.09.2006**
(21) Numéro de dépôt: 05447255.0
(22) Date de dépôt: 18.11.2005
(51) Int. Cl.: E02D 29/14

(54) **Profil d'un couvercle**

(30) Priorité: 11.02.2005 BE 200500078
(71) Demandeur: D.V.S. Eurometaal, 9820 Merelbeke (BE)
(72) Inventeur: Schelstraete, Peter, 9820 Merelbeke (BE)

(57) **Abrégé**

L'intégration de ce profil de couvercle DVS dans la production qui se trouve à l'heure actuelle sur le marché, obtempère totalement aux aspirations de la clientèle et du marchand qui désire de mettre ce produit sur le marché.

Ce profil garantie une amélioration de haute qualité en rapport avec ce qui se présente de nos jours. Ceci par le raccordement serré au niveau du sol et la spacieuse distance entre le cadre extérieur et la caisse intérieure.

Ce mécanisme est applicable sur toutes sortes de couvercles, aux quels on doit adapter que la hauteur et la longueur, aux besoins du couvercle.

Ce profil peut être exécuté dans plusieurs qualités ou sortes de matières

## Description

Cette invention est applicable dans l'industrie du bâtiment. Ce profil sera appliqué ou employé dans tout une variation de couvercles (pavages, couvercles de puits, etc.) qui sont mis sur le marché par DVS-Eurometaal.

L'auteur de ce projet anticipe avec ce développement sur la problématique au cas ou ces couvercles seraient chargés par immondices et/ou de la terre, pour les enlever on rencontrerait des sérieux problèmes.

Par ailleurs, dans ce projet il y a des renforcements de ces couvercles prévus aux fins d'éviter des déformations à l'intérieur, qui pourraient provoquer des problèmes. Ces renforcements servent également comme mesure, par exemple pour égaliser le « stabilisé ».

Le projet du profil a été traduit à partir d'un dessin (ci-joint).La firme S.H.L. Alubin a fabriqué les profils de test sur mesure. D.V.S. Eurometaal a délivré la production.

C'est important de tenir compte du fait qu'il s'agit ici d'un profil qui contient 2 éléments : le premier du cadre extérieur, le second du cadre intérieur.

C'est précisément cette combinaison là qui provoque l'effet (comme indiqué dans le paragraphe 2). On obtient ainsi par le projet du cadre extérieur un espace flexible entre les deux. Entre l'intérieur et le cadre extérieur il n'y a plus de raccordement total.

Par la gravitation et le projet du profil intérieur la caisse intérieure (rempli) l'espacement se tient au vertical. De cette façon quand on enlève le couvercle, la résistance de frottement est réduite au minimum.

Par la force de gravité qui est provoqué par le contenu (brique, pavés etc.) sur le niveau de l'élément A (voir dessin profil extérieur), l'élément B (voir dessin profil Intérieur) baisse. On obtient un raccordement optimal entre le cadre extérieur et intérieur, ce qui évite de provoquer pour soulever le couvercle.

Ce profil peut être exécuté en aluminium, l'alliage peut varier selon l'application nécessaire.

L'ébauche a été rédigée pour un couvercle d'une hauteur de 100 mm, mais sera présentée dans d'autres mesures, selon les nécessités, et ceci sans que l'engagement du résultat de notre part soit en cause. A condition qu'on accepte le principe du projet.

## Revendications

1. Le profil de l'intérieur et de l'extérieur, représenté et détaillé dans les dessins, on comme résultat qu'il y a un espacement maximal entre les caisses intérieures et celle de l'extérieures. Ainsi la friction -au moment qu'on enlève le couvercle est réduite au minimum.

2. D'importance dans ce projet (porteur du principe que la caisse intérieure et la caisse extérieure sont séparées et que par ce fait l'espacement maximal est atteintes) sont les éléments a + b (voir dessin). Précisément ces éléments -en combinaison avec les éléments c et d et la gravitation provoquée par la caisse intérieure- évitent que les immondices s'installent entre les deux couvercles.

3. L'élément c, indiqué dans le dessin, forme un renforcement qui exclu une déformation éventuelle de la caisse intérieure et peut être employé par l'utilisateur final, comme unité de mesure pour « stabilisé ».

4. L'auteur de ce projet n'est pas explicitement preneur de l'élément d, car la firme DVS-Eurometaal l'applique déjà dans son développement et production actuelle. L'élément réside dans le projet total parce que ceci est une contribution à l'engagement du résultat final, formulé dans 'Description §2'. L'élément est à l'origine de l'effet de la force de graviter sur le contenu de la caisse intérieure. Ce projet renforce le raccordement vertical de l'élément a.
Ce principe aussi bien que l'élément b est déjà longtemps appliqué par DVS-Eurometaal et ne rejoint pas explicitement la demande de l'octroi. Cet élément renforce l'engagement de résultat sur l'élément a, réside donc dans le projet total.

5. Les mesures et dimensions présentées dans projet de base peuvent varier selon leur application.

6. Le matériel qui est proposé est de l'aluminium, alliage variable selon type de couvercle et application.
